# FASCICULE DE BREVET EUROPEEN

(11) **EP 0 035 450 B1**
(45) Date de publication et mention de la délivrance du brevet: **05.10.1983**
(21) Numéro de dépôt: 81400308.3
(22) Date de dépôt: 27.02.1981
(51) Int. Cl.: F22B 1/02

(54) **Générateur de vapeur à préchauffage**
Dampferzeuger mit Vorwärmung
Preheating steam generator

(30) Priorité: 29.02.1980 FR 8004533
(43) Date de publication de la demande: 09.09.1981
(73) Titulaire: FRAMATOME, 92400 Courbevoie (FR)
(72) Inventeur: Yazidjian, Jean-Claude, F-78380 Bougival (FR)
(74) Mandataire: Dupuy, Louis

## Description

L'invention concerne un générateur de vapeur, qui peut être utilisé par exemple dans une installation nucléaire, pour la production d'énergie électrique ou la propulsion navale.

Un générateur de vapeur de type classique comporte une enceinte extérieure cylindrique d'axe vertical, résistante à la pression et fermée à chaque extrémité par une calotte. Une plaque tubulaire horizontale est disposée à l'intérieur de l'enceinte, solidaire de celle-ci et délimitant avec la calotte inférieure une chambre séparée en deux collecteurs, respectivement d'admission et d'évacuation d'un fluide primaire caloporteur. Un faisceau de tubes en U est monté sur la plaque tubulaire. Chaque tube en U présente une jambe chaude qui communique avec le collecteur d'admission et une jambe froide qui communique avec le collecteur d'évacuation, l'ensemble des jambes chaudes constituant la branche chaude et l'ensemble des jambes froides constituant la branche froide. Une enveloppe secondaire entoure le faisceau sans s'appuyer sur la plaque tubulaire et définit un espace annulaire avec l'enceinte extérieure. Un dispositif d'admission d'eau est prévu pour l'alimentation de l'espace annulaire en eau secondaire. Cette eau secondaire remonte le long des tubes du faisceau et se vaporise à leur contact. Dans la partie haute de l'enceinte, se trouve en ensemble de séparateurs ; la vapeur produite est évacuée par une ouverture ménagée dans la calotte supérieure. L'eau issue des séparateurs, appelée eau de recirculation retourne vers la plaque tubulaire en utilisant l'espace annulaire compris entre l'enceinte extérieure et l'enveloppe secondaire, avant de remonter à nouveau le long du faisceau de tubes en U. A cette eau de recirculation se mélange une eau alimentaire qui provient du dispositif d'admission dont nous avons parlé plus haut. Ce dispositif d'admission est placé en partie haute du générateur de vapeur afin que le mélange de l'eau alimentaire et de l'eau de recirculation soit homogène avant son entrée dans le faisceau tubulaire.

Le générateur de type classique que l'on vient de décrire présente en particulier l'inconvénient suivant : on n'utilise pas de façon optimale la surface d'échange primaire-secondaire ; par conséquent, l'efficacité thermique de l'ensemble du générateur n'est pas maximale.

Pour remédier à cet inconvénient, c'est-à-dire pour tenter d'augmenter le rendement du générateur, on a prévu de préchauffer l'eau alimentaire avant son mélange à l'eau de recirculation. Ce préchauffage permet une meilleure utilisation de la surface d'échange et un accroissement de l'efficacité thermique de l'ensemble du générateur.

D'un point de vue théorique, l'efficacité maximale est atteinte lorsque l'eau alimentaire est amenée au voisinage immédiat de la plaque tubulaire puis remonte le long de la branche froide des tubes en U, au contact desquels elle doit se réchauffer sur une certaine distance, appelée zone de préchauffage. L'eau alimentaire n'est mélangée à l'eau de recirculation venant des séparateurs qu'à la sortie de la zone de préchauffage.

Cependant cette configuration présente plusieurs inconvénients. En particulier, du fait que l'eau alimentaire ne doit pas être mélangée à l'eau de recirculation avant d'avoir été préchauffée, les structures d'arrivée et de guidage de cette eau doivent être relativement étanches. En outre, elle présente l'inconvénient dû au fait qu'en basse charge ou durant certains transitoires de fonctionnement (introduction d'eau de secours), la température de l'eau alimentaire décroît. Cette eau peut alors initier dans les structures avec lesquelles elle entre en contact (tubes, plaque tubulaire, enceinte sous pression) des contraintes thermiques inacceptables.

Pour pallier ces inconvénients, on a proposé plusieurs solutions parmi lesquelles celles qui consistent à incorporer un soutien en température de l'eau alimentaire ou à prévoir une alimentation secondaire en haut du générateur de vapeur.

Ces deux solutions conduisent cependant à un alourdissement du fonctionnement et de la conduite du générateur de vapeur.

Pour diminuer les contraintes thermiques dans la plaque tubulaire, on peut éloigner de cette plaque la zone où l'eau alimentaire pénètre dans le faisceau tout en la maintenant en partie basse. C'est l'objet par exemple du brevet français n° 2 191 704 au nom de SIEMENS A.G.

Cette géométrie se traduit par rapport au cas théorique envisagé plus haut par une baisse de la pression de saturation délivrée par le générateur de vapeur et des structures complexes à implanter dans la partie basse de l'appareil.

On a aussi proposé de créer une zone tampon traversée par de l'eau de recirculation au-dessus de la plaque tubulaire.

On pourra par exemple se reporter à la demande de brevet français n° 2 285 573 au nom de WESTINGHOUSE ELECTRIC CORPORATION. Dans la zone tampon, la plaque tubulaire, côté branche froide, est balayée par de l'eau de recirculation. Cette eau de recirculation est guidée par une plaque très peu perméable, qui est en fait constituée par le plancher du préchauffeur, ce préchauffeur et le dispositif d'admission d'eau alimentaire étant situés en partie basse du générateur de vapeur.

Cependant le plancher du préchauffeur peut créer des contraintes de flexion dans les tubes (déformation en pression de la plaque tubulaire, dilatation différentielle de la plaque tubulaire et du plancher du préchauffeur), et rend en outre l'opération de tubage difficile du fait de sa perméabilité inférieure à celle des plaques entretoises du faisceau tubulaire et de sa proximité de la plaque tubulaire.

D'autre part, ce plancher ne peut pas être parfaitement étanche, si bien qu'une partie de l'eau alimentaire le traverse et se dirige vers la branche chaude ; ceci diminue les performances d'ensemble du générateur de vapeur.

En outre, l'introduction de l'eau alimentaire dans le faisceau sans mélange à de l'eau de recirculation quelle que soit la charge, rend délicat le dimensionnement des structures du préchauffeur car celui-ci doit répondre à deux exigences contradictoires :
1. Accomoder des variations importantes de température, ce qui nécessite des épaisseurs faibles.
2. Limiter, en situation accidentelle (rupture de tuyauteries, coup de bélier) de déformations qui pourraient mettre en danger la barrière primaire-secondaire que constituent les tubes. Il est donc nécessaire de prévoir un ensemble rigide.

Enfin, le générateur de vapeur du type décrit dans la demande française n° 2 285 573 présente l'inconvénient de comporter un espace plus restreint pour les tubes pour un diamètre donné de l'enveloppe sous pression, une partie de l'espace étant occupée par le préchauffeur.

On connaît aussi la demande de brevet français n° 2 387 417 au nom du Commissariat à l'Energie Atomique qui décrit un générateur de vapeur ne présentant pas les inconvénients précités. Dans ce générateur, la totalité de l'eau alimentaire est mélangée à l'eau de recirculation et canalisée vers la branche froide de la plaque tubulaire au moyen de deux anneaux plats de forme elliptique. L'intérieur de l'enveloppe secondaire est séparé en deux zones, une zone branche froide et une zone branche chaude par un caisson central. Le mélange d'eau de recirculation et d'eau alimentaire remonte par la zone branche froide puis se divise en deux parties : l'une continue de monter vers l'ensemble de séparateurs et l'autre traverse le caisson central pour venir balayer la partie chaude de la plaque tubulaire avant de remonter par la zone branche chaude.

Cependant, cette réalisation conduit à une structure très complexe et l'épaisseur du caisson central oblige à diminuer le nombre de tubes en U, pour un diamètre donné de l'enveloppe secondaire. En outre, même si ce générateur a un rendement, côté branche froide, qui est amélioré par rapport aux générateurs à eau de recirculation de type classique, ce rendement n'est pas encore très bon.

Le but de l'invention est donc de proposer un nouveau générateur de vapeur muni d'un dispositif de préchauffage dont la structure soit simple, laisse le maximum d'espace disponible pour les tubes en U et n'entraîne pas de contrainte thermique et dont le rendement soit amélioré.

L'invention s'applique à tout générateur de vapeur de type classique, conforme à la description que nous avons effectuée plus haut, et dans lequel sont prévus des moyens de séparation de l'intérieur de l'enveloppe secondaire en deux zones, une zone branche froide et une zone branche chaude.

Selon l'invention, le générateur de vapeur est également séparé, à l'extérieur de l'enveloppe, en deux zones, une zone branche froide et une zone branche chaude, ces zones communiquant respectivement avec les zones branche froide et branche chaude situées à l'intérieur de l'enveloppe ; les moyens de séparation sont constitués par une jupe entourant une partie de l'enveloppe secondaire, du côté de la branche froide, et constituant avec ladite enveloppe un espace fermé sur les côtés et à sa partie inférieure, tout en laissant un passage vers la zone branche froide de l'intérieur de l'enveloppe, et ouvert à sa partie supérieure ; de telle sorte que l'eau secondaire remise en circulation après passage dans les séparateurs, dite eau de recirculation, puisse retourner vers le faisceau de tubes en U aussi bien par la zone branche froide que par la zone branche chaude, mais que l'eau secondaire alimentaire, arrivant par un dispositif d'admission situé à la partie supérieure du générateur circule pour l'essentiel de son débit dans la zone branche froide.

En outre, le générateur selon l'invention comporte des moyens de répartition de l'eau de recirculation entre les deux zones, branche froide et branche chaude, et d'équilibrage, au niveau de la plaque tubulaire, des pressions dans ces deux zones. On pourra utiliser d'une part une collerette de répartition placée dans l'espace compris entre l'enveloppe secondaire et la jupe, perpendiculairement à la direction du courant d'eau secondaire de la zone branche froide ; d'autre part, une plaque de distribution placée à l'intérieur de l'enveloppe secondaire dans chacune des zones, branche froide et branche chaude, perpendiculairement à la direction des tubes en U, ces deux plaques étant en général de perméabilité différente.

Dans un mode préféré de réalisation de l'invention, la jupe est située à une distance constante de l'enveloppe secondaire, définissant avec celle-ci un espace dont la section par un plan parallèle à la plaque tubulaire est un secteur d'anneau dont l'angle peut varier avec le plan de section ; la jupe s'étend verticalement de la plaque tubulaire jusqu'au dispositif d'admission d'eau alimentaire ; ses côtés sont rabattus vers l'enveloppe secondaire et soudés à cette enveloppe ; sa partie inférieure est reliée à la plaque tubulaire par une liaison semi-étanche limitant les fuites mais.permettant des mouvements de la jupe par rapport à la plaque de façon à accomoder les déformations relatives dues à la pression et aux dilatations.

Dans un mode particulier de réalisation de l'invention, la jupe est confondue avec l'enceinte extérieure, exception faite des bords qui sont constitués par deux cloisons verticales s'étendant entre l'enceinte extérieure et l'enveloppe secondaire.

De préférence, la cloison verticale séparant la zone branche froide de la zone branche chaude à l'intérieur de l'enveloppe secondaire s'étend de la plaque tubulaire jusqu'à une hauteur au moins égale à la hauteur nécessaire au préchauffage de l'eau alimentaire ; elle est soudée sur les côtés à l'intérieur de l'enveloppe secondaire et reliée à la plaque tubulaire par une cloison semi-étanche.

Pour effectuer les liaisons semi-étanches, on peut par exemple utiliser des rails solidaires de la plaque tubulaire, dans lesquels les parties inférieures de la jupe et de la cloison verticale sont engagées. Si, au niveau de la plaque tubulaire, la section de la jupe est un secteur d'anneau de 180°, les côtés rabattus de la jupe peuvent être engagés dans le même rail rectiligne que la cloison verticale.

Dans un mode préféré de réalisation des liaisons semi-étanches, la partie inférieure de la jupe peut être engagée dans un rail solidaire de l'enceinte extérieure et non de la plaque tubulaire, afin de diminuer les contraintes dans cette plaque.

De préférence, l'eau secondaire alimentaire est envoyée pour la totalité de son débit dans la zone branche froide.

Afin de mieux être comprise, l'invention va être décrite dans quelques modes de réalisation préférés, choisis uniquement à titre d'exemples et représentés par les dessins annexés.
La figure 1 représente une vue d'un 1er mode de réalisation du générateur selon l'invention.
La figure 2 représente une coupe, par un plan perpendiculaire à la plaque tubulaire et à la cloison verticale, du générateur de la figure 1.
La figure 3 représente une coupe par un plan parallèle à la plaque tubulaire, au niveau de la partie supérieure de la jupe, du générateur de vapeur de la figure 2 (coupe suivant III-III).
La figure 4 représente un deuxième mode de réalisation de la jupe selon l'invention, dans une vue semblable à celle de la figure 1.
La figure 5 représente le mode de réalisation de la figure 4, vue dans une coupe analogue à celle de la figure 2.
La figure 6 représente le mode de réalisation de la figure 4, vue d'une façon analogue à celle de la figure 3.
La figure 7 représente un troisième mode de réalisation de la jupe, vue de façon analogue à la figure 3.
Les figures 8, 9, 10 et 11 représentent divers modes de réalisation des moyens de liaison de la partie inférieure de la jupe et de la cloison verticale avec la plaque tubulaire.
Les figures 8a, 8b et 8c montrent les parties inférieures engagées dans des rails.
Les figures 9a et 9b montrent les parties inférieures engagées dans des joints à labyrinthe.
Les figures 10a et 10b montrent un système de liaison avec couvre-joints.
La figure 11 représente un système de liaison par joints du type à ressort.

Sur toutes les figures, les éléments correspondants portent les mêmes repères.

On se reportera tout d'abord aux figures 1, 2 et 3.

Le générateur de vapeur représenté sur les figures 1, 2 et 3 comporte une enceinte extérieure cylindrique 1 d'axe vertical, résistante à la pression, fermée à chaque extrémité par une calotte. La calotte supérieure n'a pas été représentée mais on peut voir la calotte inférieure 2. Une plaque tubulaire 3 horizontale est disposée à l'intérieur de l'enceinte 1, solidaire de celle-ci et délimitant avec la calotte inférieure 2 une chambre séparée en deux collecteurs 4 et 5, le collecteur 4 étant un collecteur d'admission et le collecteur 5 un collecteur d'évacuation d'un fluide primaire caloporteur ; ce fluide primaire peut par exemple provenir d'un réacteur de centrale nucléaire.

Des tubes en U, 6, groupés en un faisceau, sont montés sur la plaque tubulaire 3 et présentent chacun une jambe chaude 7 qui communique avec le collecteur d'admission 4 et une jambe froide 8 qui communique avec le collecteur d'évacuation 5 ; l'ensemble des jambes chaudes 7 constitue la branche chaude et l'ensemble des jambes froides constitue la branche froide.

Une enveloppe secondaire 9 entoure le faisceau de tubes 6 sans s'appuyer sur la plaque tubulaire 3 et définit un espace annulaire 10 avec l'enceinte extérieure.

Un dispositif 11 d'admission pour l'alimentation de l'espace annulaire 10 en eau secondaire est prévu en partie haute du générateur.

Cette eau est destinée à descendre vers la plaque tubulaire 3 puis à remonter le long des tubes 6 et à se réchauffer puis se vaporiser à leur contact. Dans la partie haute de l'enceinte 1 est prévu un ensemble de séparateurs-sécheurs 12 destinés à séparer la vapeur obtenue en partie haute des tubes ; cette vapeur est évacuée ensuite par une ouverture ménagée dans la calotte supérieure, non représentée.

Sur la figure 2, on a représenté les plaques entretoises 13 qui maintiennent le faisceau de tubes 6. Ces plaques 13 et l'enveloppe secondaire 9 sont bloquées en translation par rapport à l'enceinte extérieure 1 par des blocs 14.

On a appelé 15 l'espace compris entre l'enveloppe secondaire 9 et la plaque tubulaire 3 prévu pour que le fluide secondaire puisse pénétrer dans le faisceau.

Une jupe 16 entoure une partie de l'enveloppe secondaire 9, du côté de la branche froide et constitue avec l'enveloppe 9 un espace 17 fermé sur les côtés et à sa partie inférieure. L'espace 17 constitue le circuit de retour de l'eau de recirculation vers la branche froide ou retour d'eau branche froide, alors que l'espace annulaire 10 compris entre l'enceinte sous pression 1 et l'enveloppe secondaire 9, d'une part, et l'espace compris entre l'enceinte 1 et la jupe 16, que l'on appellera 10', d'autre part, délimitent le retour d'eau branche chaude. Les côtés 18 et 18' de la jupe 16 sont rabattus sur l'enveloppe secondaire 9 et soudés à celle-ci, évitant ainsi le passage de fluide du retour d'eau branche froide vers le retour d'eau branche chaude.

La partie inférieure de la jupe 16 est reliée à la plaque tubulaire 3 par une liaison semi-étanche limitant les fuites. Cette liaison est ici constituée par la gorge 19a d'un rail semi-circulaire 19 soudé à la plaque tubulaire dans laquelle un rebord 19b de la partie inférieure de la jupe 16 est emboîté. De la même façon, la partie inférieure des côtés 18 et 18' est engagée dans les extrémités 20a et 20b d'un rail rectiligne 20.

A l'intérieur de l'enveloppe secondaire 9, une cloison verticale 21 sépare les jambes froides 8 des jambes chaudes 7. Cette cloison verticale 21 est engagée dans le rail rectiligne 20. La plaque 21 est en fait placée dans le prolongement de la plaque de partition 22 séparant les collecteurs 4 et 5. Elle est soudée à l'enveloppe secondaire 9 et s'étend verticalement jusqu'à une hauteur au moins égale à la hauteur nécessaire au préchauffage de l'eau alimentaire. La cloison 21 peut ainsi prévenir les écoulements transversaux dans le faisceau avant que toute l'eau alimentaire soit préchauffée.

Une rampe d'admission d'eau alimentaire est fixée dans la tubulure 11 et est munie de tubes en J, 23, dont les ouvertures débouchent dans la partie supérieure du retour d'eau branche froide 17.

Une collerette 24 munie d'orifices est située à la partie inférieure de l'espace 17 et est destinée à y créer une perte de charge. Cette collerette 24 permet aussi une alimentation homogène de la branche froide.

Des plaques de distribution 25a et 25b dont les perméabilités sont différentes sont situées à l'intérieur de l'enveloppe secondaire 9, l'une côté branche chaude et l'autre côté branche froide, perpendiculairement à la direction des tubes U. Ces plaques ont pour fonction principale d'assurer un bon balayage de la plaque tubulaire afin d'éviter la création de zones de basse vitesse de l'eau près de la plaque tubulaire. Elles contribuent aussi à l'équilibre des pressions en bas du faisceau entre branche froide et branche chaude et permettent d'éviter les écoulements d'eau d'une branche vers l'autre.

Le générateur de vapeur selon l'invention fonctionne de la façon suivante : le fluide primaire caloporteur circule vers le haut dans les tubes côté branche chaude et redescend côté branche froide.

L'eau secondaire en écoulement ascendant est partiellement vaporisée dans le faisceau de tubes jusqu'à un titre vapeur de 20 à 40 % ; l'émulsion ainsi produite se dirige dans un ensemble de séparation-séchage assurant la séparation de l'eau et de la vapeur et le séchage de celle-ci. L'eau séparée, dite eau de recirculation, retourne à la base du faisceau selon les circuits fléchés représentés à la figure 2, qui comportent une zone commune A, un circuit retour d'eau branche froide B et un circuit retour d'eau branche chaude C. Une partie de l'eau secondaire de recirculation est mélangée à l'eau alimentaire provenant du dispositif d'admission 11, alors que la partie restante pénètre directement dans la branche chaude, et l'ensemble est à nouveau vaporisé. En fonctionnement, un niveau d'eau unique s'établit en tête du circuit au voisinage de la base des séparateurs 12.

Alors que, dans l'art antérieur, l'eau de recirculation se répartit uniformément dans un espace compris entre l'enceinte extérieure et l'enveloppe secondaire, ici, à pleine charge, une faction importante de l'eau de recirculation, supérieure à 50 %, se dirige vers la branche chaude du faisceau par le retour d'eau branche chaude, c'est-à-dire par les espaces 10 et 10', alors que la fraction restante de l'eau de recirculation est mélangée dans le retour d'eau branche froide 17 à la totalité de l'eau alimentaire venant de la tubulure 11, avant d'atteindre la plaque tubulaire 3 et la zone de préchauffage (c'est-à-dire la zone branche froide comprise à l'intérieur de l'enveloppe secondaire 9). Ce fractionnement de l'eau de recirculation résulte de l'effet de perte de charge créé d'une part par la collerette 24 et d'autre part par la différence de perméabilité des plaques de distribution 25a et 25b situées l'une dans la branche chaude et l'autre dans la branche froide.

Par rapport à certaines solutions de l'art antérieur, où seule l'eau alimentaire pénètre dans la branche froide du faisceau de tubes en U, la solution de notre invention entraîne une baisse de la pression délivrée par le générateur de vapeur, due à la diminution de l'écart des températures primaire-secondaire. Toutefois, cette diminution de l'écart des températures est partiellement compensée par une élévation du coefficient de transfert dans le film secondaire due à une augmentation du débit total traversant la zone branche froide du faisceau et on obtient un rendement très satisfaisant.

On règle la collerette 8 et les plaques de distribution 25a et 25b de façon à obtenir une répartition optimale des pertes de charge, c'est-à-dire une répartition pour laquelle, au point nominal, donc à pleine charge, la fraction d'eau de recirculation se dirigeant côté branche chaude est proche de 100 %.

Lors des diminutions de puissance, qui entraînent des diminutions du débit et de la température de l'eau alimentaire, la proportion relative eau de recirculation/eau alimentaire augmente naturellement dans le retour d'eau branche froide, ce qui a pour effet de compenser la baisse de la température de l'eau alimentaire. Ainsi, la température du mélange arrivant sur la plaque tubulaire reste sensiblement constante aussi bien à pleine charge qu'à faible charge.

On pourra se reporter maintenant aux figures 4, 5 et 6 qui représentent un second mode de réalisation de la jupe 16.

Sur ces figures, on s'est attaché essentiellement à représenter la jupe 16, les autres parties du générateur étant senblables à celles des figures 1, 2 et 3.

Dans le cas des figures 4, 5 et 6, la jupe 16 est telle que la section de cette jupe par un plan parallèle à la plaque tubulaire est un secteur d'anneau, mais ce secteur d'anneau a un angle qui varie avec le plan de section. De la partie supérieure du générateur de vapeur jusqu'à un plan intermédiaire 26, l'angle du secteur d'anneau est inférieur à 180°, alors que, du plan intermédiaire 26 jusqu'au niveau de la plaque tubulaire3, le secteur d'anneau augmente de façon continue de la valeur qu'elle a au niveau du plan intermédiaire 26 jusqu'à 180°.

On pourrait imaginer encore d'autres possibilités, pourvu que la section de la jupe soit toujours un secteur d'anneau.

Dans un cas limite, représenté à la figure 7, la jupe 16 est située à une distance de l'enveloppe secondaire 9 qui est égale à la distance entre l'enceinte extérieure 1 et l'enveloppe secondaire 9 ; ceci revient à dire que la jupe 16 est confondue avec l'enceinte extérieure 1, exception faite des côtés 18 et 18'. En fait, la jupe est constituée uniquement par ces côtés 18 et 18', c'est-à-dire par un simple jeu de deux cloisons verticales s'étendant entre l'enceinte 1 et l'enveloppe 9 en prolongement de la cloison verticale 21.

Les figures8, 9, 10 et 11 représentent des exemples de liaisons semi-étanches, entre les parties inférieures de la jupe et de la cloison verticale 21 et la plaque tubulaire 3.

La figure 8 représente les parties inférieures engagées dans des rails. La cloison verticale 21 est engagée dans un rail 20. La partie inférieure de la jupe, 19b, est engagée dans la gorge 19a d'un rail 19. Le rail 19 peut être fixé soit directement sur la plaque tubulaire soit, de façon préférentielle, sur l'enceinte extérieure, comme le représente la figure 8c.

Sur la figure 9, les liaisons semi-étanches sont effectuées au moyen de joints à labyrinthes solidaires soit de la plaque tubulaire (figure 9a) soit directement de l'enceinte extérieure 1 (figure 9b).

La figure 10 représente un système de liaison des parties inférieures au moyen de couvre-joints. Les couvre-joints 27 sont fixés par secteurs aux parties inférieures de la cloison verticale 21 ou de la jupe 16 au moyen de boulons 28. On annule au montage le jeu entre les couvre-joints et la plaque tubulaire.

Quant à la figure 11, elle représente une liaison effectuée au moyen d'un joint du type à ressort.

La présente invention comporte de nombreux avantages.

En particulier, elle combine, du point de vue conception, les avantages du générateur de vapeur classique à tore de distribution d'eau alimentaire et recirculation, et, du point de vue performance, les avantages des générateurs de vapeur à préchauffeur intégré tels que ceux que nous avons décrits plus haut.

La présente invention permet d'obtenir une pression de vapeur supérieure à celle d'un générateur de vapeur classique et voisine de celle des générateurs de vapeur à préchauffeur intégré, tout en étant d'une structure très simple.

L'invention résoud les problèmes de chocs thermiques au niveau de la plaque tubulaire et au niveau de l'enceinte extérieure. En effet, l'introduction de l'eau alimentaire est effectuée en partie haute du générateur, c'est-à-dire loin de la plaque tubulaire, et cette eau est mélangée côté branche froide à une fraction d'eau de recirculation plus chaude ; cette fraction d'eau de recirculation augmente à faible charge c'est-à-dire quand la température et le débit d'eau alimentaire diminuent. La température de l'eau secondaire arrivant sur la plaque secondaire est donc pratiquement constante. Quant à l'enceinte sous pression 1, elle est maintenue à une température uniforme puisqu'elle est toujours en contact avec l'eau de recirculation contenue dans les espaces annulaires 10 et 10', et non avec l'eau alimentaire. On peut ajouter que les conséquences d'une rupture de tuyauterie alimentaire sur l'intégrité des tubes en U et les structures du préchauffeur sont moins sévères que dans le cas des générateurs comportant un préchauffeur intégré, comme décrit au début de la description, car les effets de pression sont amortis.

Dans le générateur de vapeur selon notre invention, on ne rencontre aucune difficulté telle que celles que l'on rencontrait dans les générateurs munis de préchauffeurs ou de caissons dont les dimensionnements étaient délicats. En outre, on supprime les difficultés liées à la présence d'un plancher de préchauffage.

On peut ajouter également que les exigences d'étanchéité dans la zone de la plaque tubulaire sont limitées en raison du réglage des pressions branche chaude-branche froide apporté par les plaques de distribution. Les écoulements transversaux à l'intérieur de l'enveloppe secondaire en haut de la zone de préchauffage sont aussi minimisés.

Un autre avantage important de l'invention réside dans le fait de sa structure très simple.

Bien entendu, l'invention n'est pas limitée aux seuls modes de réalisation qui ont été décrits à titre d'exemples, mais elle s'applique également à tous les autres modes de réalisation qui n'en diffèreraient que par des détails, par des variantes d'exécution ou par l'utilisation de moyens équivalents.

Ainsi, il n'est pas nécessaire que toute l'eau alimentaire s'écoule par l'espace annulaire 17 compris entre l'enveloppe secondaire 9 et la jupe 16, mais une partie de cette eau alimentaire pourrait s'écouler dans les conduits annulaires 10 et 10'. Bien sûr, la proportion d'eau alimentaire qui circulerait ainsi dans la zone branche chaude devrait rester dans des proportions faibles.

On pourrait également placer la collerette 24, non à la partie inférieure du générateur mais plutôt à sa partie supérieure. Ainsi, cette collerette serait accessible lors des arrêts ; on pourrait la munir d'orifices obturables et, à l'arrêt, venir régler la répartition des pertes de charge. On pourrait d'ailleurs, pour effectuer ce réglage, agir sur la perméabilité des plaques entretoies 13 situées dans la zone de'préchauffage, c'est-à-dire en dessous du sommet de la cloison verticale 21.

En ce qui concerne les plaques de distribution 25a et 25b, on peut ajouter que celles-ci peuvent être situées dans des plans différents.

## Revendications

1. Générateur de vapeur comportant une enceinte extérieure cylindrique (1) d'axe vertical, résistante à la pression, fermée à chaque extrémité par une calotte, une plaque tubulaire horizontale (3) disposée à l'intérieur de l'enceinte, solidaire de celle-ci et délimitant avec la calotte inférieure (2) une chambre séparée en deux collecteurs, respectivement d'admission (4) et d'évacuation (5) d'un fluide primaire caloporteur, un faisceau de tubes en U (6) montés sur la plaque tubulaire (3), présentant chacun une jambe chaude (7) qui communique avec le collecteur d'admission et une jambe froide (8) qui communique avec le collecteur d'évacuation, l'ensemble des jambes chaudes constituant la branche chaude et l'ensemble des jambes froides constituant la branche froide, une enveloppe secondaire (9) entourant le faisceau de tubes (6) sans s'appuyer sur la plaque tubulaire (3) et définissant un espace annulaire (10) avec l'enceinte extérieure (1), des moyens (21) de séparation de l'intérieur de l'enveloppe secondaire (9) en deux zones, une zone branche froide et une zone branche chaude, un dispositif d'admission (11) pour l'alimentation de l'espace annulaire (10) en eau secondaire destinée à remonter le long des tubes (6) du faisceau et à se vaporiser à leur contact, et, dans la partie haute de l'enceinte, un ensemble de séparateurs (12) et une ouverture ménagée dans la calotte supérieure pour l'évacuation de la vapeur produite, caractérisé par le fait que le générateur de vapeur est également séparé, à l'extérieur de l'enveloppe secondaire (9), en deux zones, une zone branche froide (17) et une zone branche chaude (10 + 10'), ces zones communiquant respectivement avec les zones branche froide et branche chaude situées à l'intérieur de l'enveloppe (9) et les moyens de séparation étant constitués par une jupe (16) entourant une partie de l'enveloppe secondaire (9) du côté de la branche froide et constituant avec ladite enveloppe (9) un espace (17) fermé sur les côtés et à sa partie inférieure, tout en laissant un passage vers la zone branche froide de l'intérieur de l'enveloppe (9), et ouvert à sa partie supérieure, de telle sorte que l'eau secondaire remise en circulation après passage dans le séparateur, dite eau de recirculation, puisse retourner vers le faisceau (6) de tubes en U aussi bien par la zone branche froide (17) que par la zone branche chaude (10 ou 10'), mais que l'eau secondaire alimentaire, arrivant par le dispositif d'admission (11) situé à la partie supérieure du générateur, circule, pour l'essentiel de son débit, dans la zone branche froide (17).

2. Générateur de vapeur selon la revendication 1, caractérisé par la fait qu'il comporte des moyens (25a, 25b) de répartition de l'eau de recirculation entre les deux zones, branche froide et branche chaude, et d'équilibrage, au niveau de la plaque tubulaire (3), des pressions dans ces deux zones.

3. Générateur de vapeur selon la revendication 2, caractérisé par le fait qu'une collerette de répartition (24) est placée dans l'espace (17) compris entre l'enveloppe secondaire (9) et la jupe (16), perpendiculairement à la direction du courant d'eau secondaire de la zone branche froide.

4. Générateur de vapeur selon l'une des revendications 2 ou 3, caractérisé par le fait que, à l'intérieur de l'enveloppe secondaire (9), chaque zone, branche froide ou branche chaude, comporte une plaque de distribution (25b, 25a) placée perpendiculairement à la direction des tubes en U, les deux plaques étant de perméabilité différente.

5. Générateur de vapeur selon l'une des revendications 1 à 4, caractérisé par le fait que la jupe (16) est située à une distance constante de l'enveloppe secondaire (9), définissant avec celle-ci un espace (17) dont la section par un plan parallèle à la plaque tubulaire est un secteur d'anneau dont l'angle peut varier avec le plan de section, qu'elle s'étend verticalement de la plaque tubulaire (3) jusqu'au dispositif (11) d'admission d'eau alimentaire, que ses côtés (18, 18') sont rabattus vers l'enveloppe secondaire (9) et soudés à cette enveloppe et que sa partie inférieure est reliée à la plaque tubulaire (3) par une liaison (19) semi-étanche.

6. Générateur de vapeur selon la revendication 5, caractérisé par le fait que la jupe est confondue avec l'enceinte extérieure (9), exception faite des côtés qui sont constitués par deux cloisons verticales (18, 18') s'étendant entre l'enceinte extérieure (1) et l'enveloppe secondaire (9).

7. Générateur de vapeur selon l'une des revendications précédentes, caractérisé par le fait que la cloison verticale (21) séparant la zone branche froide de la zone branche chaude à l'intérieur de l'enveloppe secondaire (9) s'étend de la plaque tubulaire (3) jusqu'à une hauteur au moins égale à la hauteur nécessaire au préchauffage de l'eau alimentaire et qu'elle est soudée sur les côtés à l'intérieur de l'enveloppe secondaire (9) et reliée à la plaque tubulaire (3) par une liaison semi-étanche (20).

8. Générateur de vapeur selon l'une des revendications 5, 6 ou 7, caractérisé par le fait que les parties inférieures de la jupe (16) et de la cloison verticale (21) sont engagées dans des rails (19, 20) solidaires de la plaque tubulaire.

9. Générateur de vapeur selon la revendication 8, caractérisé par le fait que la cloison verticale (21) et les côtés (18, 18') rabattus de la jupe (16) sont engagés dans un même rail rectiligne. _ _ __

10. Générateur de vapeur selon l'une des revendications 5, 6 ou 7, caractérisé par le fait que la partie inférieure de la jupe (16) est engagée dans un rail (19) solidaire de l'enceinte extérieure.

11. Générateur de vapeur selon l'une des revendications 5, 6 ou 7, caractérisé par le fait que les parties inférieures de la jupe (16) et de la cloison verticale (21) sont reliées à la plaque tubulaire (3) au moyen de joints du type à ressort.

12. Générateur de vapeur selon l'une quelconque des revendications précédentes, caractérisé par le fait que l'eau secondaire alimentaire est envoyée pour la totalité de son débit dans la zone branche froide.

## Claims

1. Steam generator comprising a cylindrical outer enclosure (1) with a vertical axis, which is pressure-resistant and closed at each end by a cap, a horizontal tube-plate (3) located inside the enclosure, integral with the latter and delimiting, with the lower cap (2), a chamber separated into two collectors, respectively for the admission (4) and discharge (5) of a primary heat-transfer fluid, a bundle of U-tubes (6) mounted on the tube-plate (3), each having a hot leg (7) which communicates with the admission collector, and a cold leg (8) which communicates with the discharge collector, the hot legs together forming the hot branch and the cold legs together forming the cold branch, a secondary envelope (9) surrounding the bundle of tubes (6) without resting on the tube-plate (3), and defining an annular space (10) with the outer enclosure (1), means (21) for separating the interior of the secondary envelope (9) into two zones, namely a cold branch zone and a hot branch zone, an admission device (11) for feeding the annular space (10) with secondary water which is to rise along the tubes (6) of the bundle and vaporise in contact there with, and, in the top part of the enclosure, a set of separators (12) and an opening provided in the upper cap for the discharge of the steam produced, characterised in that the steam generator is also separated, outside the secondary envelope (9), into two zones, namely a cold branch zone (17) and a hot branch zone (10 + 10'), these zones communicating respectively with the cold branch and hot branch zones located inside the envelope (9), and the separating means consisting of a skirt (16) surrounding part of the secondary envelope (9) on the side corresponding to the cold branch, and forming, with the said envelope (9), a space (17) closed at the sides and in its lower part, while leaving a passage towards the cold branch zone of the interior of the envelope (9), and open in its upper part, so that the secondary water recirculated after passing through the separator, which is called the recirculation water, can return towards the bundle (6) of U-tubes via both the cold branch zone (17) and the hot branch zone (10 or 10'), but so thff the main part of the throughput of the secondary feed water arriving via the admission device (11) located in the upper part of the generator circulates in the cold branch zone (17).

2. Steam generator according to Claim 1, characterised in that it comprises means (25a, 25b) for distributing the recirculation water between the two zones, namely the cold branch and hot branch zones, and for equilibrating the pressures in these two zones in the region of the tube-plate (3).

3. Steam generator according to Claim 2, characterised in that a distribution flange (24) is placed in the space (17) between the secondary envelope (9) and the skirt (16), perpendicular to the direction of the stream of secondary water from the cold branch zone.

4. Steam generator according to one of Claims 2 or 3, characterised in that, inside the secondary envelope (9), each zone, namely cold branch zone or hot branch zone, comprises a distribution plate (25b, 25a) placed perpendicular to the direction of the U-tubes, the two plates being of different permeabilities.

5. Steam generator according to one of Claims 1 to 4, characterised in that the skirt (16) is located at a constant distance from the secondary envelope (9), defining, with the latter, a space (17) whose cross-section through a plane parallel to the tube-plate is a sector of a ring, the angle of which can vary with the cross-sectional plane, in that it runs vertically from the tube-plate (3) to the device (11) for admitting feed water, in that its sides (18, 18') are turned back towards the secondary envelope (9) and welded to this envelope, and in that its lower part is joined to the tube-plate (3) by a semi-leaktight connector (19).

6. Steam generator according to Claim 5, characterised in that the skirt is identical to the outer enclosure (9) with the exception of the sides, which consist of two vertical partitions (18, 18') running between the outer enclosure (1) and the secondary envelope (9).

7. Steam generator according to one of the preceding claims, characterised in that the vertical partition (21) separating the cold branch zone from the hot branch zone inside the secondary envelope (9) runs from the tube-plate (3) to a height at least equal to the height necessary for preheating the feed water, and in that it is welded to the sides inside the secondary envelope (9) and joined to the tube-plate (3) by a semi-leaktight connector (20).

8. Steam generator according to one of Claims 5, 6 or 7, characterised in that the lower parts of the skirt (16) and of the vertical partition (21) are engaged in rails (19, 20) firmly fixed to the tube-plate.

9. Steam generator according to Claim 8, characterised in that the vertical partition (21) and the turned-back sides (18, 18') of the skirt (16) are engaged in one and the same rectilinear rail.

10. Steam generator according to one of Claims 5, 6 or 7, characterised in that the lower part of the skirt (16) is engaged in a rail (19) firmly fixed to the outer enclosure.

11. Steam generator according to one of Claims 5, 6 or 7, characterised in that the lower parts of the skirt (16) and of the vertical partition (21) are joined to the tube-plate (3) by means of spring-type joints.

11. Steam generator according to any one of the preceding claims, characterised in that the whole of the throughput of the secondary feed water is sent into the cold branch zone.

## Patentansprüche

1. Dampferzeuger mit einer äußeren zylindrischen Hülle (1) mit vertikaler Achse, die druckfest ausgebildet und an jedem Ende mit einer Kalotte verschlossen ist, mit einer horizontalen Rohr-Platte (3), die im Inneren der Hülle fest verbunden mit dieser angeordnet ist und mit der unteren Kalotte (2) zusammen eine in zwei Sammeleinrichtungen, nämlich eine für den Einlaß (4) und eine für den Auslaß (5), für ein primäres, als Wärmeträger dienendes Fluid unterteilte Kammer begrenzt, mit einem Bündel von U-förmigen Rohren (6), die auf der Rohr-Platte (3) montiert sind und von welchen jedes einen warmen Schenkel (7), der mit der Einlaß-Sammeleinrichtung kommuniziert, und einen kalten Schenkel (8) aufweist, der mit der Auslaß-Sammeleinrichtung kommuniziert, wobei alle warmen Schenkel zusammen die warme Teilzone und alle kalten Schenkel zusammen die kalte Teilzone bilden, mit einer sekundären Hülle (9), welche das Rohrbündel (6) umgibt, ohne auf der Rohr-Platte (3) abgestützt zu sein, und welche zusammen mit der äußeren Hülle (1) einen ringförmigen Raum (10) bildet, mit einer Trennungseinrichtung (21), welche das Innere der sekundären Hülle (9) in zwei Zonen, eine kalte Teilzone und eine warme Teilzone, teilt, mit einer Einlaßvorrichtung (11) für die Speisung des ringförmigen Raums (10) mit sekundärem Wasser, das dazu bestimmt ist, in den Rohren (6) des Rohrbündels hochzusteigen, und bei Berührung mit den Rohren zu verdampfen, und im oberen Teil der Hülle mit einer Anordnung von Trennungseinrichtungen (12) und einer Öffnung, die in der oberen Kalotte für das Austreten des erzeugten Dampfes ausgespart ist, dadurch gekennzeichnet, daß der Dampferzeuger auch außerhalb der sekundären Hülle (9) in zwei Zonen, eine kalte Teilzone (17) und eine warme Teilzone (10 + 10') geteilt ist, welche Zonen jeweils mit den kalten und warmen Teilzonen im Inneren der Hülle (9) kommunizieren, wobei die Trennungseinrichtungen aus einem Schurz (16) bestehen, der einen Teil der sekundären Hülle (9) auf der Seite der kalten Teilzone umgibt und mit der Hülle (9) zusammen einen Raum (17) bildet, der an den Seiten und in seinem unteren Abschnitt geschlossen ist, jedoch einen Durchlaß zur kalten Teilzone im Inneren der Hülle (9) freiläßt und in seinem oberen Abschnitt offen ist, so daß das sekundäre Wasser, das nach dem Durchlaufen der Trennungseinrichtung wieder der Zirkulation zugeführt wird und als Umwälzwasser bezeichnet wird, zu dem Bündel (6) von U-förmigen Rohren sowohl durch die kalte Teilzone (17) als auch durch die warme Teilzone (10 oder 10') zurückkehren kann, jedoch der wesentliche Anteil des sekundären Speisungswassers, das von der im oberen Teil des Dampferzeugers gelegenen Einlaß-einrichtung (11) kommt, in der kalten Teilzone (17) zirkuliert.

2. Dampferzeuger nach Anspruch 1, dadurch gekennzeichnet, daß er Einrichtungen (25a, 25b) für die Verteilung des Umwälzwassers zwischen den beiden Zonen, der kalten und der warmen Teilzone, und für den Ausgleich der Drücke zwischen den beiden Zonen auf der Höhe der Rohr-Platte (3) aufweist.

3. Dampferzeuger nach Anspruch 2, dadurch gekennzeichnet, daß ein Teilungsbund (24) in dem Raum (17), der zwischen der sekundären Hülle (9) und dem Schurz (16) eingeschlossen ist, senkrecht in bezug auf die Strömungsrichtung des sekundären Wassers in der kalten Teilzone vorgesehen ist.

4. Dampferzeuger nach Anspruch 2 oder 3, dadurch gekennzeichnet, daß im Inneren der sekundären Hülle (9) sowohl in der kalten als auch in der warmen Teilzone eine Verteilerplatte (25b, 25a) senkrecht in bezug auf die Richtung der U-förmigen Rohre angeordnet ist und daß die beiden Platten von unterschiedlicher Durchlässigkeit sind.

5. Dampferzeuger nach einem der Ansprüche 1 bis 4, dadurch gekennzeichnet, daß der Schurz (16) in einem konstanten Abstand von der sekundären Hülle (9) angeordnet ist und mit dieser zusammen einen Raum (17) begrenzt, dessen Querschnitt in einer parallel zur Rohr-Platte verlaufenden Ebene ein Ringsektor ist, dessen Winkel je nach der Schnittebene variieren kann, daß sich der Schurz (16) vertikal von der Rohr-Platte (3) bis zur Einlaßeinrichtung (11) für das Speisungswasser erstreckt, daß seine Seiten (18, 18') gegen die sekundäre Hülle (9) umgebogen bzw. umgelegt und mit dieser Hülle verschweißt sind und daß sein unterer Abschnitt mit der Rohr-Platte (3) durch eine halbdichte Verbindung (19) verbunden ist.

6. Dampferzeuger nach Anspruch 5, dadurch gekennzeichnet, daß der Schurz mit Ausnahme jener Seiten, die aus zwei vertikalen Trenn- bzw. Zwischenwänden (18, 18') bestehen, welche sich zwischen der äußeren Hülle (1) und der sekundären Hülle (9) erstrecken, mit der äußeren Hülle (1) zusammenfällt.

7. Dampferzeuger nach einem der vorhergehenden Ansprüche, dadurch gekennzeichnet, daß sich die vertikale Trenn- bzw. Zwischenwand (21), welche die warme und die kalte Teilzone im Inneren der sekundären Hülle (9) trennt, von der Rohr-Platte (3) aus bis zu einer Höhe erstreckt, die wenigstens gleich der Höhe ist, welche für das Vorwärmen des Speisungswassers erforderlich ist, und daß die Wand an den Seiten an das Innere der sekundären Hülle (9) angeschweißt und mit der Rohr-Platte (3) durch eine halbdichte Verbindung (20) verbunden ist.

8. Dampferzeuger nach einem der Ansprüche 5, 6 oder 7, dadurch gekennzeichnet, daß die unteren Abschnitte des Schurzes (16) und der vertikalen Trenn- bzw. Zwischenwand (21) mit Schienen (19, 20) in Eingriff stehen, die fest mit der Rohr-Platte verbunden sind.

9. Dampferzeuger nach Anspruch 8, dadurch gekennzeichnet, daß die vertikale Trenn- bzw. Zwischenwand (21) und die Seiten (18, 18'), die zum Schurz (16) hin umgebogen sind, mit einer gleichen, geradlinigen Schiene in Eingriff stehen.

10. Damferzeuger nach einem der Ansprüche 5, 6 oder 7, dadurch gekennzeichnet, daß der untere Abschnitt des Schurzes (16) mit einer fest mit der äußeren Hülle verbundenen Schiene (19) in Eingriff steht.

11. Dampferzeuger nach einem der Ansprüche 5, 6 oder 7, dadurch gekennzeichnet, daß die unteren Abschnitte des Schurzes (16) und der vertikalen Trenn- bzw. Zwischenwand (21) mit der Rohr-Platte (3) mittels T-Stoß-Verbindungen mit Federn verbunden sind.

12. Dampferzeuger nach einem der vorhergehenden Ansprüche, dadurch gekennzeichnet, daß die gesamte Menge an sekundärem Speisungswasser in die kalte Teilzone eingebracht wird.
